# EUROPÄISCHE PATENTSCHRIFT

(11) **EP 0 655 671 B1**
(45) Veröffentlichungstag und Bekanntmachung des Hinweises auf die Patenterteilung: **10.09.1997**
(21) Anmeldenummer: 94111023.1
(22) Anmeldetag: 15.07.1994
(51) Int. Cl.: G05G 7/04, G05G 1/14

(54) **Pedalvorrichtung, insbesondere zum Betätigen einer Kfz-Kupplung**
Pedal assembly, especially for actuating the clutch of a motor vehicle
Dispositif de pédale en particulier pour la commande de l'embrayage d'un voiture

(30) Priorität: 26.11.1993 DE 4340357; 28.01.1994 DE 4402742
(43) Veröffentlichungstag der Anmeldung: 31.05.1995
(73) Patentinhaber: Volkswagen Aktiengesellschaft, 38436 Wolfsburg (DE)
(72) Erfinder: Brunner, Martin, D-38122 Braunschweig (DE)

(56) Entgegenhaltungen:
- FR-A- 2 157 716
- PATENT ABSTRACTS OF JAPAN vol. 008 no. 073 (M-287) ,5.April 1984 & JP-A-58 218428 (NISSAN JIDOSHA KK;OTHERS: 02) 19.Dezember 1983,
- PATENT ABSTRACTS OF JAPAN vol. 008 no. 096 (M-294) ,4.Mai 1984 & JP-A-59 011926 (FUJI KIKOU KK;OTHERS: 01) 21.Januar 1984,

## Beschreibung

Die Erfindung betrifft eine Pedalvorrichtung, insbesondere zum Betätigen einer Kfz-Kupplung, der im Oberbegriff des Patentanspruchs 1 genannten Art, wie sie beispielsweise bekannt ist aus der EP-A-0 480 602.

Bei Pedalvorrichtungen übliche Übertotpunktfeder-Anordnungen werden eingesetzt, um - nach Überschreiten ihres sogenannten Totpunktes - die erforderlichen Pedalbetätigungskräfte zu reduzieren. Im Automobilbau, insbesondere bei Personenkraftwagen, kann so in vielen Fällen auf eine sonst erforderlich werdende hydraulische Servounterstützung verzichtet werden. Neben Anordnungen, bei denen die Übertotpunktfeder als Druckfeder in Form einer auf einer vorzugsweise teleskopierbaren Führungsstange gelagerten Schraubenfeder ausgebildet ist (z. B. DE-C-29 23 027; DE-C-38 41 719), sind auch Pedalvorrichtungen bekannt (z. B. EP-A-0 480 602), bei denen als Übertotpunktfeder eine Blattfederanordnung vorgesehen ist.
Diese Blattfederanordnung besteht vorzugsweise aus einem Paket von mehreren aufeinandergestapelten Federblättern, die exakt in der Schwenkebene des Pedals angeordnet sind und mit ihrem einen Ende fest und starr in einen aufbaufesten Montageblock eingespannt sind.

Das schwenkbare Pedal stützt sich mit dem rollenbewehrten freien Ende eines abgewinkelten Pedalarms auf dem Blattfederpaket ab, und zwar im Bereich des freien Federendes.

Beim Betätigen des Pedals rollt die am freien Ende des abgewinkelten Pedalarms gelagerte Rolle auf dem auf Biegung beanspruchten vorgespannten Blattfederpaket ab, wobei Blattfederpaket und Pedal derart ausgebildet und räumlich zueinander ausgerichtet sind, daß das Blattfederpaket einerseits auf das in seiner Ruhelage befindliche Pedal eine diese Ruhelage unterstützende Federkraft ausübt und andererseits bei Betätigung des Pedals nach Überschreiten einer noch in der Nähe der Pedalruhelage befindlichen sogenannten Übertotpunktlage auf das Pedal eine die Betätigungskraft unterstützende Federkraft ausübt.

Diese vorbekannte Anordnung ist konstruktiv und fertigungstechnisch ähnlich aufwendig und damit ähnlich teuer wie vorbekannte Anordnungen mit auf teleskopierbaren Führungsstangen gelagerten Schraubdruckfedern.

Eine gattungsgemäße Pedalvorrichtung ist bekannt aus der FR-A-2 15 77 16. Diese zeigt als Übertotpunktfeder ein vorgespanntes flaches Federblatt, das derart ausgebildet und in die Pedalvorrichtung eingebaut ist, daß es auf Knickung beansprucht wird. Grundsätzlich ist ein solches Federblatt kostengünstig herstellbar und darüber hinaus vergleichsweise einfach zu montieren und zu demontieren. Problematisch ist bei der in der FR-A- 2 15 77 16 dargestellten Ausführung jedoch die Lagerung der freien Federblattenden. So wird beispielsweise eines der freien Federblattenden über eine zusätzlich einzubauende Öse gegen das Pedal abgestützt. Es wird also ein zusätzlicher Montagevorgang notwendig. Im übrigen sind die Federblattenden kantig ausgeführt und setzen damit die gegenüberliegenden Lagerflächen einer erhöhten Verschleißbeanspruchung aus.

Vor diesem Hintergrund liegt der Erfindung die Aufgabe zugrunde, eine Pedalvorrichtung der in den Oberbegriffen der Patentansprüche 1 und 2 genannten Art zu schaffen, die konstruktiv einfach ist und sich durch Montagefreundlichkeit und Zuverlässigkeit auszeichnet.

Diese Aufgabe wird erfindungsgemäß gelöst durch Pedalvorrichtungen gemäß den Merkmalen der Patentansprüche 1 oder 2. Vorteilhafte Ausgestaltungen und Weiterbildungen der Erfindung sind in den Unteransprüchen angegeben.

Bei einer ersten Lösungsvariante sind die die freien Federblattenden aufnehmenden Widerlager so gestaltet, daß sie jeweils etwa parallel zur Lagerachse des schwenkbar gelagerten Pedals ausgerichtete konvexe Zylinderflächen aufweisen. Zur unmittelbaren Abstützung des vorgespannten Federblattes sind an dessen freien Enden konkave Lagerpfannen eingeformt, deren Gestalt mit den konvexen Zylinderflächen korrespondiert.

In einer zweiten Lösungsvariante weisen die beiden Widerlager jeweils etwa parallel zur Lagerachse ausgerichtete konkave Lagerpfannen auf Zur unmittelbaren Abstützung des vorgespannten Federblattes sind dessen freie Enden zu konvexen Zylinderflächen gebogen, die mit den konkaven Lagerpfannen korrespondieren.

Beide Lösungen sind nicht nur leicht montierbar und demontierbar, sondern zeichnen sich insbesondere im Bereich der Federblattlagerung durch gute Funktion und Zuverlässigkeit aus.

Anhand einiger in der Zeichnung dargestellter Ausführungsbeispiele wird die Erfindung nachstehend näher erläutert.

In der Zeichnung zeigen
- Figur 1: eine mit einer Übertotpunktfeder ausgestattete Pedalvorrichtung gemäß einem ersten Ausführungsbeispiel der Erfindung,
- Figur 2: die Seitenansicht des dort als Übertotpunktfeder eingesetzten vorgespannten flachen Federblatts,
- Figur 3: eine mit einer Übertotpunktfeder ausgestattete Pedalvorrichtung gemäß einem zweiten Ausführungsbeispiel,
- Figuren 4 und 5: Detaildarstellungen der in Figur 3 mit IV und V bezifferten Bereiche dieser Pedalvorrichtung und
- Figur 6: eine Detaildarstellung der Erfindung entsprechend Figur 4.

In Fig. 1 ist ein Pedal, beispielsweise das Kupplungspedal eines Kraftfahrzeugs schwenkbar um eine aufbaufeste Lagerachse 2 gelagert.

Dargestellt sind die beiden räumlichen Grenzpositionen des Pedals, nämlich einmal - voll ausgezogen - das mit 1 bezifferte voll bis zur Anlage an einen Anschlag 11 durchgetretene Pedal und - gestrichelt dargestellt - das in seiner Ruhelage befindliche und mit 1' bezifferte Pedal

Zwischen Pedal 1 und dem nicht weiter dargestellten Aufbau bzw. einem aufbaufesten Bauteil 12 ist eine als Übertotpunktfeder wirkende Blattfederanordnung angeordnet.

Diese Blattfederanordnung ist als einfaches flaches Federblatt 3 von etwa C-Form ausgebildet, wie in Fig. 2 erkennbar.

Es ist vorgespannt in die Pedalvorrichtung eingebaut und wird auf Knickung beansprucht. Es stützt sich mit seinen beiden Enden jeweils gelenkig einerseits an einem aufbaufesten Widerlager 4 und andererseits an einem pedalseitigen Widerlager 5 ab.

Bei in Ruhelage befindlichen Pedal 1' nimmt es räumlich die in Fig. 1 strichpunktiert dargestellte und mit 3' bezifferte Lage ein, wobei eine in Fig. 2 mit F₂ bezifferte Federkraft wirksam ist.

Die hierbei wirksame, durch die beiden Widerlager 4 bzw. 5' verlaufende Federkraftwirkrichtung 13' verläuft dabei unterhalb der aufbaufesten Lagerachse 2 und übt so wie gewünscht eine das Pedal in seiner Ruhelage haltende Kraft aus.

Bei niedergetretenem Pedal 1 verläuft die durch die beiden Widerlager 4 bzw. 5 hindurchgelegte Federkraftwirkrichtung 13 dagegen oberhalb der aufbaufesten Lagerachse 2, so daß die vorgespannte Blattfederanordnung 3 auf das Pedal eine die Betätigungskraft P unterstützende Kraft F₁ (Fig. 2) ausübt.

Die gelenkige Ankopplung des C-förmigen Federblatts 3 an die beiden Widerlager 4 bzw. 5 erfolgt in diesem Ausführungsbeispiel ohne an den Federenden angeformte Federösen. Stattdessen sind an den beiden freien Enden des C-förmigen flachen Federblatts 3 jeweils konkave Lagerpfannen 8 bzw. 9 eingeformt, mit welchen sich das Federblatt an damit korrespondierenden konvexen Zylinderflächen 6 bzw. 7 der beiden Widerlager 4 bzw. 5 abstützt. Diese Zylinderflächen 6, 7 sind dabei zueinander sowie zur aufbaufesten Lagerachse 2 parallel ausgerichtet. Das eingebaute Federblatt 3 liegt somit quasi "lose" zwischen den beiden Widerlagern 4, 5.

Im in Fig. 3 dargestellten Ausführungsbeispiel enthalten die beiden Widerlager 4, 5 keine parallel zur Lagerachse 2 ausgerichtete konvexe Zylinderflächen, sondern etwa parallel zur Lagerachse 2 ausgerichtete konkave Lagerpfannen 14, 15, in denen sich das vorgespannte flache Federblatt 3 mit seinen freien Enden gelenkig abstützt, wozu an den beiden freien Enden des Federblatts jeweils mit diesen konkaven Lagerpfannen 14, 15 korrespondierende konvexzylindrische Lagerflächen angeordnet sind.

Wie in Fig. 6 angedeutet ist, könnten hierzu die beiden freien Enden des Federblatts 3 selbst zu mit den konkaven Lagerpfannen 14 bzw. 15 korrespondierenden konvexzylindrischen Lagerflächen 16, 17 gebogen sein.

Fertigungstechnisch einfach und funktionell vorteilhafter ist es jedoch, die freien Enden des Federblatts 3 mit mit den konkaven Lagerpfannen 14, 15 korrespondierenden zylindrischen Kunststoffwalzen 18, 19 auszustatten, wie dies in den Detaildarstellungen der Figuren 4 und 5 zu erkennen ist. Die jeweils etwa parallel zur Lagerachse 2 ausgerichteten Kunststoffwalzen 18, 19 sind dabei jeweils mit einem nicht weiter bezifferten Längsschlitz versehen, in welche die freien Enden des Federblatts 3 eingesteckt sind.

Durch Wahl eines Kunststoffes mit guten Gleiteigenschaften ist bei dieser Ausführungsform auch ohne Einsatz zusätzlicher Gleitmittel unabhängig vom jeweiligen Material der Widerlager 4, 5 (Metall oder Kunststoff) bei Betätigung des Pedals 1 stets ein geräuschfreies Arbeiten gewährleistet.

Von Vorteil ist es, zumindest eines der beiden Widerlager 4, 5, vorzugsweise aber wie im dargestellten Ausführungsbeispiel beide Widerlager jeweils mit seitlichen Lagerwangen 10 auszustatten, um ein eventuelles seitliches Abrutschen oder Wegwandern des Federblatts 3 während des Betriebes mit Sicherheit zu verhindern.

### BEZUGSNUMMERNLISTE

- 1: Pedal
- 2: aufbaufeste Lagerachse
- 3, 3': vorgespannte Blattfederanordnung; Federblatt
- 4: aufbaufestes Widerlager
- 5, 5': pedalseitiges Widerlager
- 6, 7: konvexe Zylinderflächen
- 8, 9: konkave Lagerpfannen
- 10: seitliche Lagerwangen
- 11: aufbaufester Anschlag
- 12: aufbaufestes Bauteil
- 13, 13': Federkraftwirkrichtung
- 14, 15: konkave Lagerpfannen
- 16, 17: konvexzylindrische Lagerflächen
- 18, 19: zylindrische Kunststoffwalzen

## Patentansprüche

1. Pedalvorrichtung, insbesondere zum Betätigen einer Kfz-Kupplung, mit einem um eine aufbaufeste Lagerachse (2) schwenkbar gelagerten Pedal (1) sowie einer einenends am Pedal (1) und anderenends an einem aufbaufesten Widerlager (4) abgestützten, als Übertotpunktfeder wirkenden vorgespannten Blattfederanordnung (3), die als auf Knickung beanspruchtes vorgespanntes flaches Federblatt (3) ausgebildet ist, welches jeweils gelenkig mit seinem einen freien Ende am aufbaufesten Widerlager (4) und mit seinem anderen freien Ende an einem pedalseitigen Wiederlager (5) abgestützt ist, **dadurch gekennzeichnet**, daß beide Widerlager (4, 5) jeweils etwa parallel zur Lagerachse (2) ausgerichtete konvexe Zylinderflächen (6, 7) zur unmittelbaren Abstützung des vorgespannten Federblatts (3) aufweisen, und daß an beiden freien Enden des Federblatts (3) jeweils damit korrespondierende konkave Lagerpfannen (8, 9) eingeformt sind.

2. Pedalvorrichtung, insbesondere zum Betätigen einer Kfz-Kupplung, mit einem um eine aufbaufeste Lagerachse (2) schwenkbar gelagerten Pedal (1) sowie einer einenends am Pedal (1) und anderenends an einem aufbaufesten Widerlager (4) abgestützten, als Übertotpunktfeder wirkenden vorgespannten Blattfederanordnung (3), die als auf Knickung beanspruchtes vorgespanntes flaches Federblatt (3) ausgebildet ist, welches jeweils gelenkig mit seinem einen freien Ende am aufbaufesten Widerlager (4) und mit seinem anderen freien Ende an einem pedalseitigen Widerlager (5) abgestützt ist, **dadurch gekennzeichnet**, daß beide Widerlager (4, 5) jeweils etwa parallel zur Lagerachse (2) ausgerichtete konkave Lagerpfannen (14, 15) zur unmittelbaren Abstützung des vorgespannten Federblatts (3) aufweisen, wobei die beiden freien Enden des Federblatts (3) selbst zu konvexzylindrischen Lagerflächen (16, 17) gebogen sind, die mit den konkaven Lagerpfannen korrespondieren.

3. Pedalvorrichtung nach Anspruch 2,
**dadurch gekennzeichnet**,
daß die freien Enden des Federblatts (3) mit den konkaven Lagerpfannen (14,15) korrespondierende zylindrische Kunststoffwalzen (18, 19) tragen.

4. Pedalvorrichtung nach Anspruch 3,
**dadurch gekennzeichnet**,
daß die Kunststoffwalzen längsgeschlitzt und auf die freien Enden des Federblatts (3) aufgesteckt sind.

5. Pedalvorrichtung nach einem der Ansprüche 1 bis 4,
**dadurch gekennzeichnet**,
daß zumindest eines der beiden Widerlager (4, 5) ein seitliches Abrutschen oder Wegwandern des Federblatts (3) verhindernde seitliche Lagerwangen (10) aufweist.

## Claims

1. Pedal assembly, in particular for actuating the clutch of a motor vehicle, comprising a pedal (1) mounted in such a manner as to pivot about a bodywork-fixed bearing axis (2) and further comprising a biassed leaf spring arrangement (3) which is supported at one end on the pedal (1) and at the other end on a bodywork-fixed counter bearing (4) and functions as a top dead centre spring and which leaf spring arrangement is formed as a biassed flat spring leaf (3) which is loaded on bending and is supported in each case in an articulated manner with one free end on the bodywork-fixed counter bearing (4) and with its other free end on a pedal-side counter bearing (5), characterised in that the two counter bearings (4, 5) comprise in each case convex cylindrical surfaces (6, 7) which are aligned approximately in parallel with the bearing axis (2) for the purpose of directly supporting the biassed spring leaf (3) and that concave bearing surfaces (8, 9) are integrated at both fee ends of the spring leaf (3) and correspond to the said convex cylindrical surfaces (6, 7) respectively.

2. Pedal assembly, in particular for actuating the clutch of a motor vehicle, comprising a pedal (1) mounted in such a manner as to pivot about a bodywork-fixed bearing axis (2) and further comprising a biassed leaf spring arrangement (3) which is supported at one end on the pedal (1) and at the other end on a bodywork-fixed counter bearing (4) and functions as a top dead centre spring and which leaf spring arrangement is formed as a biassed flat spring leaf (3) which is loaded on bending and is supported in each case in an articulated manner with one free end on the bodywork-fixed counter bearing (4) and with its other free end on a pedal-side counter bearing (5), characterised in that the two counter bearings (4, 5) comprise in each case concave bearing surfaces (14, 15) which are aligned approximately in parallel with the bearing axis (2) for the purpose of directly supporting the biassed spring leaf (3), wherein the two free ends of the spring leaf (3) themselves are curved to form convex cylindrical bearing surfaces (16, 17), which correspond to the concave bearing surfaces.

3. Pedal assembly according to claim 2 characterised in that the free ends of the spring leaf (3) support cylindrical synthetic material rollers (18, 19) which correspond to the concave bearing surfaces (14, 15).

4. Pedal assembly according to claim 3 characterised in that the synthetic material rollers are slotted in a longitudinal manner and are placed on the free ends of the spring leaf (3).

5. Pedal assembly according to any one of the claims 1 to 4, characterised in that at least one of the two counter bearings (4, 5) comprises lateral bearing cheeks (10) to prevent the spring leaf (3) from sliding sidewards or deflecting.

## Revendications

1. Dispositif à pédale, en particulier pour actionner un embrayage de voiture automobile, avec une pédale (1), montée de façon à pouvoir pivoter autour d'un axe de palier (2) solidaire de la carrosserie, et avec un agencement de ressort à lame (3), précontraint, agissant comme ressort à dépassement du point mort, prenant appui à une extrémité sur la pédale (1) et à l'autre extrémité sur un piédroit (4), solidaire de la carrosserie, agencement de ressort qui est constitué comme une lame de ressort (3) plate, précontrainte, soumise à un flambage, qui prend appui respectivement de façon articulée par l'une de ses extrémités libres sur le piédroit (4), solidaire de la carrosserie, et par son autre extrémité libre sur un piédroit (5), situé du côté de la pédale,
caractérisé en ce que
les deux piédroits (4, 5) présentent des surfaces cylindriques (6, 7) convexes, orientées à peu près parallèlement à l'axe de palier (2), servant à l'appui direct de la lame de ressort précontrainte (3),
et en ce que
des cuvettes d'appui (8, 9) concaves, correspondant respectivement aux deux extrémités libres de la lame de ressort (3), sont formées à ces deux extrémités.

2. Dispositif à pédale, en particulier pour actionner un embrayage de voiture automobile, avec une pédale (1), montée de façon à pouvoir pivoter autour d'un axe de palier (2) solidaire de la carrosserie, et avec un agencement de ressort à lame (3), précontraint, agissant comme ressort à dépassement du point mort, prenant appui à une extrémité sur la pédale (1) et à l'autre extrémité sur un piédroit (4), solidaire de la carrosserie, agencement de ressort qui est constitué comme une lame de ressort (3) plate, précontrainte, soumise à un flambage, qui prend appui respectivement de façon articulée par l'une de ses extrémités libres sur le piédroit (4), solidaire de la carrosserie, et par son autre extrémité libre sur un piédroit (5), situé du côté de la pédale,
caractérisé en ce que
les deux piédroits (4, 5) présentent des cuvettes d'appui (14, 15) concaves, respectivement orientées à peu près parallèlement à l'axe de palier (2), pour l'appui direct de la lame de ressort précontrainte (3), les deux extrémités libres de la lame de ressort (3) étant elles-mêmes coudées pour former des surfaces d'appui (16, 17) cylindriques, convexes, qui correspondent aux cuvettes d'appui concaves.

3. Dispositif à pédale, selon la revendication 2,
caractérisé en ce que
les extrémités libres de la lame de ressort (3) portent des galets en matière plastique (15, 19) cylindriques, qui correspondent aux cuvettes d'appui concaves (14, 15).

4. Dispositif à pédale, selon la revendication 3,
caractérisé en ce que
les galets en matière plastique présentent une fente longitudinale et sont enfilés sur les extrémités libres de la lame de ressort (3).

5. Dispositif à pédale, selon l'une des revendications 1 à 4,
caractérisé en ce qu'
au moins l'un des deux piédroits (4, 5) présente des joues d'appui latérales (10), servant à empêcher un glissement ou un écartement latéral de la lame de ressort (3).
